# EUROPÄISCHE PATENTSCHRIFT

(11) **EP 3 447 371 B1**
(45) Veröffentlichungstag und Bekanntmachung des Hinweises auf die Patenterteilung: **16.11.2022**
(21) Anmeldenummer: 18183048.0
(22) Anmeldetag: 12.07.2018
(51) Int. Cl.: F21S 41/33, F21S 41/663, F21S 41/255, F21S 43/31, F21V 7/04, F21Y 115/10

(54) **LEUCHTVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 18.08.2017 AT 506892017
(43) Veröffentlichungstag der Anmeldung: 27.02.2019
(73) Patentinhaber: ZKW Group GmbH, 3250 Wieselburg (AT)
(72) Erfinder: Honauer, Gerhard, 3261 Wolfpassing (AT); Zorn, Jürgen, 3602 Rossatz (AT); Tiefenbacher, Tobias, 3263 Randegg (AT)
(74) Vertreter: Patentanwaltskanzlei Matschnig & Forsthuber OG

(56) Entgegenhaltungen:
- EP-A2- 0 942 225
- EP-A2- 0 974 485
- EP-A2- 2 431 657
- EP-B1- 0 974 485
- DE-A1- 10 247 980
- DE-A1-102010 056 312
- DE-A1-102013 202 957
- DE-B4- 10 247 980
- US-A1- 2012 201 040

## Beschreibung

Die Erfindung betrifft eine Leuchtvorrichtung für einen Kraftfahrzeugscheinwerfer, umfassend einen Reflektor mit einer Reflexionsgesamtfläche zur Reflexion von Licht zumindest teilweise in Richtung einer optischen Achse des Reflektors, eine erste und eine zweite Lichtquelle zur Einstrahlung von Licht auf den Reflektor, wobei die erste und die zweite Lichtquelle zumindest in einer Richtung normal zur optischen Achse des Reflektors voneinander beabstandet sind, wobei die Reflexionsgesamtfläche des Reflektors eine Anzahl von der ersten Lichtquelle zugewandten ersten Reflexionsteilflächen aufweist, die zur Abbildung des von der ersten Lichtquelle eingestrahlten Lichtes in Form zumindest einer ersten Lichtverteilung einer ersten Lichtfunktion eingerichtet sind, wobei die Reflexionsgesamtfläche des Reflektors eine Anzahl von der zweiten Lichtquelle zugewandten zweiten Reflexionsteilflächen aufweist, die zur Abbildung des von der zweiten Lichtquelle eingestrahlten Lichtes in Form einer zweiten Lichtverteilung einer zweiten Lichtfunktion eingerichtet sind.

Ferner betrifft die Erfindung einen Fahrzeugscheinwerfer mit einer Leuchtvorrichtung.

Die Patentdokumente DE10247980 A1 und DE102013202957 A1 offenbaren jeweils eine gattungsgemäße Leuchtvorrichtung für einen Kraftfahrzeug.

Leuchtvorrichtungen der eingangs genannten Art sind z.B. aus Scheinwerfern bekannt, bei denen zwei Lichtquellen vor einer Reflektoranordnung befestigt sind, wobei die Reflektoranordnung unterschiedliche Bereiche aufweist, die zur Erfüllung unterschiedlicher Lichtfunktionen vorgesehen sind. So sind beispielsweise Scheinwerfer bekannt geworden, bei denen eine Abblendlichtquelle und eine Fernlichtquelle vor einer einstückigen Reflektoranordnung befestigt sind, wobei die Reflektoranordnung zur Erzeugung zweier unterschiedlicher Lichtverteilungen, nämlich einer Abblendlichtverteilung und einer Fernlichtverteilung, zwei unterschiedliche Reflektorbereiche aufweist. Bei der genannten Anordnung ist es vor allem wichtig, ein Übersprechen von dem Abblendlicht hin zu dem Fernlicht zu vermeiden, was durch entsprechende konstruktive Maßnahmen erreicht werden kann. Eine räumliche sowie bauliche Trennung einzelner Reflektorbereiche zur Umsetzung unterschiedlicher Lichtverteilungen führt zu Beschränkungen hinsichtlich der Baugröße der Leuchtvorrichtung, womit ebenso Beschränkungen bei dessen Design einhergehen.

Eine Aufgabe der Erfindung besteht daher darin, eine Leuchtvorrichtung zu schaffen, die in Ihrer Form weitgehend frei gestaltet werden kann und zum Erzeugen zumindest zweier voneinander unterschiedlicher Lichtverteilungen geeignet ist.

Diese Aufgabe wird mit einer Leuchtvorrichtung der eingangs genannten Art gelöst, bei der erfindungsgemäß die Reflexionsgesamtfläche des Reflektors zumindest teilweise aus abwechselnd nebeneinander angeordneten ersten und zweiten Reflexionsteilflächen zusammengesetzt ist, wobei die erste und die zweite Lichtquelle dergestalt in einem vor dem Reflektor liegenden Bereich angeordnet sind, dass ihr abgestrahltes Licht zumindest teilweise entgegen der Richtung der optischen Achse des Reflektors auf den Reflektor gestrahlt wird. Die erfindungsgemäße Leuchtvorrichtung unterliegt keinen besonderen Beschränkungen hinsichtlich ihrer Baugröße. Durch das Zusammensetzen der Reflexionsgesamtfläche aus ersten und zweiten Reflexionsteilflächen ist es möglich zwei oder mehr Lichtfunktionen mittels eines einzelnen Reflektors sowie den Reflektor zugeordneter Lichtquellen zu realisieren. Die Reflexionsgesamtfläche kann dabei im Vergleich zu herkömmlichen Reflektoren deutlich vergrößert werden. Zudem ermöglicht die Anordnung der Lichtquellen vor dem Reflektor insbesondere im Falle des Einsatzes für einen Fahrzeugscheinwerfer eine verbesserte Kühlung der Lichtquellen, da der Bereich vor den Reflektor beispielsweise mit einer Abdeckscheibe abgeschlossen sein kann, über die von den Lichtquellen abgegebene Wärme an die Umgebung abgeben werden kann.

Zwischen den ersten und zweiten Reflexionsteilflächen bzw. umgekehrt können zudem weitere Reflexionsteilflächen angeordnet sein. Unter dem Ausdruck "optische Achse des Reflektors" wird eine optische Achse verstanden, die in Hauptabstrahlrichtung des Reflektors orientiert ist. Die erste und zweite Lichtfunktion müssen nicht zwingend voneinander unterschiedlich sein. Allerdings sind die Lichtverteilungen, die durch die jeweilige Lichtquelle sowie die zugeordnete Reflexionsteilfläche erzeugt werden, voneinander unterschiedlich. Das soll bedeuten, dass beispielsweise die erste Lichtverteilung und die zweite Lichtverteilung jeweils einen Teil einer Gesamtlichtverteilung ausbilden können. So ist es beispielsweise denkbar, dass die erste Lichtverteilung und die zweite Lichtverteilung gemeinsam eine Abblendlichtverteilung ergeben - die erste Lichtverteilung und die zweite Lichtverteilung also für sich genommen Teillichtverteilungen darstellen.

Unter dem Ausdruck "eine Anzahl von" wird im Rahmen dieser Offenbarung - sofern nicht anders angegeben - eine Anzahl verstanden, die zumindest zwei beträgt und zwei, drei, vier oder mehr, insbesondere sechs, acht, zehn, zwölf oder mehr als zwölf betragen kann. Der Fachmann ist in Anbetracht dieser Offenbarung in der Lage, die Anzahl der jeweiligen Elemente einem Anwendungszweck entsprechend zu wählen. Der Ausdruck "Reflexionsgesamtfläche" bezeichnet die gesamte Fläche des Reflektors, die zur Reflexion von Licht der Lichtquellen eingerichtet ist.

Insbesondere kann vorgesehen sein, dass die erste Lichtfunktion und die zweite Lichtfunktion ausgewählt sind aus der Gruppe: Tagfahrlicht, Positionslicht, Seitenmarkierungslicht, Fahrtrichtungsanzeigelicht, Abblendlicht, Abbiegelicht, Fernlicht, statisches Kurvenlicht oder Abbiegelicht. Dem Fachmann sind diese Lichtfunktionen bekannt, wobei die zugehörigen Lichtverteilungen in den einschlägigen Richtlinien sowie Normen festgelegt sind. Beispielhaft wird an dieser Stelle auf die Regelung Nr. 123 der Wirtschaftskommission für Europa der Vereinten Nationen (UN/ECE) - Einheitliche Bedingungen für die Genehmigung von adaptiven Frontbeleuchtungssystemen (AFS) für Kraftfahrzeuge sowie die Regelung Nr. 48 der Wirtschaftskommission der Vereinten Nationen für Europa (UN/ECE) - Einheitliche Bedingungen für die Genehmigung der Fahrzeuge hinsichtlich des Anbaus der Beleuchtungs- und Lichtsignaleinrichtungen verwiesen. Zudem kann es vorgesehen sein, dass die erste und die zweite Lichtfunktion voneinander abweichen, wobei prinzipiell sämtliche Permutationen bzw. Kombinationen der genannten Funktionen denkbar sind. Insbesondere die folgenden Kombinationen lassen sich besonders vorteilhaft umsetzen: Tagfahrlicht / Positionslicht; Tagfahrlicht/Seitenmarkierungslicht; Tagfahrlicht/Fahrtrichtungsanzeigelicht bzw. Blinklicht; Fahrtrichtungsanzeigelicht / Positionslicht; Fahrtrichtungsanzeigelicht / Seitenmarkierungslicht; Abblendlicht / Abbiegelicht; Fernlicht / Abbiegelicht; Abblendlicht / statisches Kurvenlicht; statisches Abbiegelicht links/ statisches Abbiegelicht rechts; oder auch bestimmte Kombination von einzelnen Segmenten einer matrixförmig segmentierten Leuchtvorrichtung, bei der die durch die Leuchtvorrichtung erzeugte Lichtverteilung durch einzelne Segmente zusammengesetzt ist, die z.B. wie folgt kombiniert werden könnten: Fern-/Abblendlicht-Matrixsegment a / Fern-/Abblendlicht-Matrixsegment.

Zudem kann vorgesehen sein, dass die ersten und/oder zweiten Reflexionsteilflächen Mikrostrukturen aufweisen, die zur Ablenkung von Licht hin zu einer dritten Lichtverteilung (ausgewählt von den zuvor angeführten Lichtverteilungen) eingerichtet sind.

In einer besonders günstigen und einfachen Ausführungsform der Erfindung kann vorgesehen sein, dass die Gesamtreflexionsfläche ausschließlich aus nebeneinander angeordneten ersten und zweiten Reflexionsteilflächen besteht.

Alternativ dazu kann vorgesehen sein, dass die Gesamtreflexionsfläche zumindest eine dritte Reflexionsteilfläche, vorzugsweise eine Anzahl dritter Reflexionsteilflächen, zur Erzeugung einer weiteren Lichtverteilung aufweist.

Insbesondere kann vorgesehen sein, dass die zumindest eine dritte Reflexionsteilfläche der ersten und/oder der zweiten Lichtquelle zugewandt ist.

Auch kann vorgesehen sein, dass die Leuchtvorrichtung eine dritte Lichtquelle aufweist, und die dritte Reflexionsteilfläche der dritten Lichtquelle zugewandt ist.

Ergänzend oder alternativ dazu kann vorgesehen sein, dass die Leuchtvorrichtung einen Lichtsensor zur Überprüfung der Lichtfunktion zumindest einer der Lichtquellen aufweist, wobei die durch die zumindest eine dritte Reflexionsteilfläche erzeugte Lichtverteilung dergestalt ausgebildet ist und der Lichtsensor dergestalt angeordnet ist, dass die durch die zumindest eine dritte Reflexionsfläche erzeugte Lichtverteilung auf den Lichtsensor einstrahlt. Dieser Lichtsensor kann beispielsweise mit einer Auswerteeinheit verbunden sein, die den Zustand der Leuchtvorrichtung überwacht und bei Rückschluss auf einen fehlerhaften Zustand entsprechende Maßnahmen wie beispielsweise eine Fehleranzeige setzt.

Zur Implementierung einer dritten Lichtfunktion kann vorgesehen sein, dass die durch die zumindest eine dritte Reflexionsteilfläche erzeugte Lichtverteilung eine Lichtverteilung einer Lichtfunktion ausgewählt aus der folgenden Gruppe ist: Tagfahrlicht, Positionslicht, Seitenmarkierungslicht, Fahrtrichtungsanzeigelicht, Abblendlicht, Abbiegelicht, Fernlicht, statisches Kurvenlicht, Abbiegelicht.

In einer besonders zweckmäßigen Ausgestaltung der Erfindung kann vorgesehen sein, dass einzelne Reflexionsteilflächen, insbesondere die ersten und zweiten Reflexionsteilflächen, streifenförmig ausgebildet und nebeneinander angeordnet sind, wobei nebeneinander angeordnete Streifen miteinander verbunden sind. Die Verbindung der Streifen kann entweder direkt miteinander oder auch über weitere dazwischenliegende Streifen, beispielsweise Streifen einer dritten Reflexionsteilfläche, erfolgen.

Um ein Übersprechen des von den einzelnen Lichtquellen abgestrahlten Lichts zu verhindern, kann vorgesehen sein, dass die erste Lichtquelle unter ersten Einstrahlwinkeln und die zweite Lichtquelle unter zweiten Einstrahlwinkeln auf die jeweiligen Reflexionsteilflächen strahlen, wobei jede Reflexionsteilfläche einen Neigungswinkel aufweist, der den jeweiligen Einstrahlwinkel der nicht zugeordneten Lichtquelle übertrifft, wobei der Winkel auf die optische Achse des Reflektors bezogen sind. Dabei können die Lichtquellen beispielsweise in einem Winkel zwischen 20° und 75° in Bezug auf die optische Achse angeordnet sein. Die Anordnung Quer zur optischen Achse des Reflektors erlaubt eine kurze Bauweise der Leuchtvorrichtung in Richtung der optischen Achse des Reflektors.

Erfindungsgemäß ist vorgesehen, dass die Leuchtvorrichtung eine Abbildungsoptik aufweist, die dem Reflektor zur Abbildung zumindest eines Teils des von dem Reflektor reflektierten Lichtes nachgelagert ist. Die Abbildungsoptik kann als Projektionslinse oder beispielsweise als Kissenoptik ausgeführt sein.

Zudem kann vorgesehen sein, dass die Abbildungsoptik Mikrostrukturen zur gezielten Beeinflussung der durch die Abbildungsoptik abgestrahlten Lichtverteilung aufweist. Unter dem Ausdruck "Mikrostrukturen" werden Vorsprünge oder Vertiefungen an der Oberfläche des jeweiligen optischen Bauteils verstanden, deren Abmessung maximal einige Zehntelmillimeter beträgt und die dazu geeignet sind, das durch das jeweilige optische Element abgestrahlte Lichtbild zu beeinflussen. So können die Mikrostrukturen beispielsweise dazu eingerichtet sein, Licht gezielt in eine bestimmte Richtung abzulenken. Alternativ dazu können diese ebenso zur Erzeugung einer diffusen Abstrahlung eingerichtet sein.

Erfindungsgemäß ist vorgesehen, dass der Reflektor einstückig mit einem lichtleitenden Körper ausgebildet ist, der die Abbildungsoptik umfasst, indem der Reflektor an einem lichtreflektierenden Endabschnitt des lichtleitenden Körpers ausgebildet ist. Diese Ausführung ist somit besonders kompakt, wobei durch die einstückige Ausführung eine durch Wärmedehnung oder mechanische Erschütterungen verursachte Fehlpositionierung des Reflektors in Bezug auf die Abbildungsoptik weitgehend verhindert werden kann.

Dabei kann es besonders günstig sein, wenn einzelne Reflexionsteilflächen, insbesondere die ersten und zweiten Reflexionsteilflächen, als nebeneinander angeordnete streifenförmige Flächen an der Oberfläche des Endabschnitts ausgebildet sind, wobei die ersten und die zweiten Reflexionsteilflächen zueinander geneigt sind. In Abhängigkeit von dem Winkel, unter dem das Licht auf die jeweiligen Reflexionsteilflächen einfällt, kann die Neigung der Reflexionsteilflächen in Bezug zu dem einfallenden Licht bereits ausreichend sein, um eine Totalreflexion zu ermöglichen. Sofern die Neigung der Flächen in Bezug auf die Lichtquelle nicht dazu ausreicht eine Totalreflexion zu ermöglichen, kann es günstig sein, wenn die streifenförmigen Flächen mit einer lichtreflektierenden Schicht beschichtet sind. Insbesondere können die jeweiligen Reflexionsteilflächen dergestalt geneigt sein, dass nur bestimmte Reflexionsteilflächen für die jeweilige Lichtquelle "sichtbar" bzw. anstrahlbar sind. So können beispielweise die ersten Reflexionsteilflächen so angeordnet sein, dass die zweiten Reflexionsteilflächen aus Sicht der ersten Lichtquelle im Schatten der ersten Reflexionsteilflächen liegen. Gleichermaßen können auch die ersten Reflexionsteilflächen aus Sicht der zweiten Lichtquelle im Schatten der ersten Reflexionsteilflächen liegen.

Zudem kann vorgesehen sein, dass einzelne Reflexionsteilflächen, insbesondere die ersten und zweiten Reflexionsteilflächen, Mikrostrukturen zur gezielten Beeinflussung der durch die Reflexionsteilflächen abgestrahlten Lichtverteilung aufweisen.

Zur besonders effizienten Einstrahlung von Licht auf den Reflektor bzw. auf die jeweiligen Reflexionsteilflächen kann vorgesehen sein, dass zumindest zwischen dem Reflektor und der ersten und der zweiten Lichtquelle jeweils ein Kollimatorelement zur Bündelung des Lichtes in Richtung des Reflektors angeordnet ist. Das Kollimatorelement ist dazu eingerichtet, von der Lichtquelle abgestrahltes Licht parallel in Richtung des Reflektors, insbesondere in Richtung der jeweiligen Reflexionsteilfläche, zu richten.

Besonders günstig kann es sein, wenn zumindest eine der Lichtquellen, vorzugsweise alle Lichtquellen, zumindest eine LED umfasst. Ergänzend oder alternativ dazu können natürlich auch beliebige andere Lichtquellen, beispielsweise Laserlichtquellen, Halogenlichtquellen, Xenonlichtquellen etc. vorgesehen sein.

Ein weiterer Aspekt der Erfindung betrifft einen Fahrzeugscheinwerfer, insbesondere einen Kraftfahrzeugscheinwerfer, umfassend eine erfindungsgemäße Leuchtvorrichtung sowie eine Abdeckscheibe, wobei die Leuchtvorrichtung dergestalt angeordnet ist, dass die Rückseite der Lichtquellen der Abdeckscheibe zugewandt ist. Damit können die Lichtquellen besonders effektiv gekühlt werden, wodurch ihre Leistung und/oder ihre Lebensdauer erhöht werden kann. Außerdem kann die Abwärme der Lichtquelle zum Enteisen bzw. Enttauen der Abdeckscheibe verwendet werden.

Die Erfindung ist im Folgenden anhand beispielhafter und nicht einschränkender Ausführungsformen näher erläutert, die in den Figuren veranschaulicht sind. Darin zeigt
Figur 1 eine schematische Darstellung einer ersten Ausführungsform einer Leuchtvorrichtung 1,
Figur 1a eine Detaildarstellung einer Mikrostruktur der Leuchtvorrichtung gemäß Figur 1,
Figur 2 eine schematische Darstellung einer Weiterbildung der ersten Ausführungsform gemäß Figur 1,
Figur 3 eine zweite Ausführungsform einer erfindungsgemäßen Leuchtvorrichtung,
Figur 3a eine Detaildarstellung einer Mikrostruktur der Leuchtvorrichtung gemäß Figur 3,
Figur 4 eine Schnittdarstellung eines Fahrzeugscheinwerfers mit einer Leuchtvorrichtung,
und Figur 5 eine Detaildarstellung eines Strahlenganges eines Reflektors der Leuchtvorrichtung.

In den folgenden Figuren bezeichnen - sofern nicht anders angegeben - gleiche Bezugszeichen gleiche Merkmale.

Figur 1 zeigt eine schematische Darstellung einer ersten Ausführungsform einer Leuchtvorrichtung 1. Die Leuchtvorrichtung 1 umfasst einen Reflektor 2 mit einer Reflexionsgesamtfläche 2a zur Reflexion von Licht, wobei die Reflexion zumindest teilweise in Richtung einer optischen Achse x des Reflektors 2 erfolgt, die im vorliegenden Beispiel mit einer Achse x eines rechtswendig orientierten kartesischen Koordinatensystems mit den weiteren Achsen y und z zusammenfällt. Ferner umfasst die Leuchtvorrichtung eine erste Lichtquelle 3' sowie eine zweite Lichtquelle 3" zur Einstrahlung von Licht auf den Reflektor 2, wobei die erste und die zweite Lichtquelle zumindest in einer Richtung normal zur optischen Achse x des Reflektors 2 - im vorliegenden Fall daher in Richtung der Achsen y und/oder z - voneinander beabstandet sind.

Die Reflexionsgesamtfläche 2a des Reflektors 2 weist eine Anzahl von der ersten Lichtquelle 3' zugewandten ersten Reflexionsteilflächen 2a' auf, die zur Abbildung des von der ersten Lichtquelle 3' eingestrahlten Lichtes in Form zumindest einer ersten Lichtverteilung einer ersten Lichtfunktion eingerichtet sind. Die Reflexionsgesamtfläche 2a des Reflektors 2 weist zudem eine Anzahl von der zweiten Lichtquelle 3" zugewandten zweiten Reflexionsteilflächen 2a" auf, die zur Abbildung des von der zweiten Lichtquelle 3" eingestrahlten Lichtes in Form einer zweiten Lichtverteilung einer zweiten Lichtfunktion eingerichtet sind, wobei die erste Lichtverteilung von der zweiten Lichtverteilung abweicht. Wie aus Figur 1 ersichtlich, ist Reflexionsgesamtfläche 2a des Reflektors 2 zumindest teilweise aus abwechselnd nebeneinander angeordneten ersten und zweiten Reflexionsteilflächen 2a' und 2a" zusammengesetzt, wobei die erste und die zweite Lichtquelle 3' und 3" dergestalt in einem vor dem Reflektor 2 liegenden Bereich angeordnet sind, dass ihr abgestrahltes Licht zumindest teilweise entgegen der positiven Richtung (die im Falle der Verwendung der Leuchtvorrichtung in einem Fahrzeugscheinwerfer mit der Vorwärtsfahrtrichtung des Fahrzeugs übereinstimmt) der optischen Achse x des Reflektors 2 auf den Reflektor 2 gestrahlt wird.

Die Anordnung der Lichtquellen 3' und 3" sowie die Reflexionsteilflächen 2a' und 2a" sind so ausgestaltet, dass beispielsweise jeweils eine der folgenden Lichtfunktionen umgesetzt werden können: Tagfahrlicht, Positionslicht, Seitenmarkierungslicht, Blinklicht, Abblendlicht, Abbiegelicht, Fernlicht, statisches Kurvenlicht, etc. In der Ausführungsform gemäß Figur 1 ist die Gesamtreflexionsfläche 2a ausschließlich aus nebeneinander angeordneten streifenförmig ausgebildeten ersten und zweiten Reflexionsflächen 2a' bzw. 2a" zusammengesetzt, wobei benachbarte Reflexionsflächen aneinander angrenzen und miteinander verbunden sind. Um einen möglichsten kompakten (kurzen) Aufbau der Leuchtvorrichtung in Richtung der x-Achse zu ermöglichen, kann vorgesehen sein, dass die Lichtquellen 3' und 3" quer zur optischen Achse x angeordnet sind. Beispielsweise können sie in einem Winkel zwischen 20° und 75° in Bezug auf die optische Achse x angeordnet sein.

In Figur 1 ist zudem eine Abbildungsoptik 4 dargestellt, die im vorliegenden Beispiel als Projektionslinse ausgeführt ist und dem Reflektor 2 zur Abbildung des von dem Reflektor 2 reflektierten Lichtes nachgelagert ist, wie durch beispielhafte Lichtstrahlen LS angedeutet ist. Der Reflektor 2 ist in der Ausführungsform gemäß Figur 1 als separates optisches Bauteil ausgebildet.

Figur 1a zeigt einen Ausschnitt einer ersten Reflexionsteilfläche 2a' in einer Detaildarstellung. Darin ist erkennbar, dass die Reflexionsteilfläche 2a' Mikrostrukturen 5 zur gezielten Beeinflussung der durch die Reflexionsteilfläche 2a' abgestrahlten Lichtverteilung aufweist. Gleichermaßen oder alternativ dazu können solche Mikrostrukturen 5 an anderen Reflexionsteilflächen oder an der Abbildungsoptik 4 angeordnet sein.

Figur 2 zeigt eine schematische Darstellung einer Weiterbildung der ersten Ausführungsform gemäß Figur 1. Darin ist mittels einzelnen Lichtstrahlen dargestellt, wie die erste und/oder zweite Lichtquelle 3' bzw. 3" einzelne Lichtstrahlen über den Reflektor 2 hin zu einem Lichtsensor 8 strahlen.

Figur 3 zeigt eine zweite Ausführungsform einer erfindungsgemäßen Leuchtvorrichtung 1, bei der der Reflektor 2 einstückig mit einem lichtleitenden Körper 6 ausgebildet ist, der die Abbildungsoptik 4 umfasst, indem der Reflektor 2 an einem lichtreflektierenden Endabschnitt 6a des lichtleitenden Körpers 6 ausgebildet ist. Auch in dieser Ausführungsform sind die ersten und zweiten Reflexionsteilflächen 2a' bzw. 2a" beispielhaft als nebeneinander angeordnete streifenförmige Flächen an der Oberfläche des Endabschnitts 6a ausgebildet, wobei die ersten und die zweiten Reflexionsteilflächen 2a' bzw. 2a" zueinander geneigt sind. Durch die Neigung der Flächen in Bezug auf das durch die Lichtquellen 3' und 3" (bei denen es sich vorzugsweise um LEDs handelt) kann das Licht bereits unter Umständen an den Reflexionsteilflächen totalreflektiert werden. Sollte die Neigung hierzu nicht ausreichen, so können die Reflexionsteilflächen ebenso mit einer lichtreflektierenden Schicht beschichtet sein, die beispielsweise durch Bedampfung aufgebracht werden kann. Auch kann die Abbildungsoptik 4 Mikrostrukturen 5 zur gezielten Beeinflussung der durch die Abbildungsoptik 4 abgestrahlten Lichtverteilung aufweisen, die in Figur 3a als Detail der Figur 3 dargestellt sind. Die Auslegung der Reflexionsteilflächen in Form von nebeneinander angeordneten Streifen ist nur eine beispielhafte Variante ihrer Ausgestaltung. Ebenso sind andere Varianten wie z.B. ein stufenförmiger Aufbau denkbar.

Zudem sind in Figur 3 Kollimatorelemente 7 dargestellt, die zwischen dem Reflektor 2 und der ersten und der zweiten Lichtquelle 3' bzw. 3" zur Bündelung des Lichtes in Richtung des Reflektors 2 angeordnet sind. Die Kollimatorelemente 7 können als separate Bauteile ausgeführt sein. Alternativ dazu können die Kollimatorelemente 7 ebenso einstückig mit dem lichtleitenden Körper 6 ausgeführt sein. Durch Verwendung der Kollimatorelemente 7 kann sichergestellt werden, dass das von den Lichtquellen abstrahlte Licht unter einem vorgebaren Winkel auf den Reflektor 2 bzw. die Reflexionsteilflächen einfällt, wodurch beispielsweise sichergestellt werden kann, dass sämtliches von den Lichtquellen auf den Reflektor 2 eingestrahltes Licht an den geneigten Flächen totalreflektiert wird.

Die Abbildungsoptik 4 kann beispielsweise als Linse aber ebenso als sogenannte "Kissenoptik" ausgeführt sein, die aus einer Vielzahl an kissenförmigen nebeneinander angeordneten Strukturen besteht.

Mit der Leuchtvorrichtung 1 gemäß den gezeigten Ausführungsbeispielen können unterschiedliche Lichtfunktionen unter Verwendung eines einzigen Reflektors in einfacher Weise realisiert werden. So kann die erste Lichtquelle beispielweise eine Abblendlichtfunktion und die zweite Lichtquelle die Abbiegelichtfunktion übernehmen. Beispielhaft werden die folgenden Kombinationen angeführt, wobei Kombinationspaare mit einen Schrägstrich "/" verbunden sind und unterschiedliche Paare voneinander durch einen Strichpunkt ";" getrennt sind: Tagfahrlicht / Positionslicht; Tagfahrlicht/Seitenmarkierungslicht; Tagfahrlicht/Blinklicht; Blinklicht / Positionslicht; Blinklicht / Seitenmarkierungslicht; Abblendlicht / Abbiegelicht; Fernlicht / Abbiegelicht; Abblendlicht / statisches Kurvenlicht; statisches Abbiegelicht links/ statisches Abbiegelicht rechts; Fern-/Abblendlicht-Matrixsegment a / Fern-/Abblendlicht-Matrixsegment b.

Figur 4 zeigt eine Schnittdarstellung eines Fahrzeugscheinwerfers mit einer Leuchtvorrichtung 1. Die Lichtquellen 3' und 3" sind dabei in der Nähe einer Abdeckscheibe 9 im vorderen Bereich des Fahrzeugscheinwerfers angeordnet. Dadurch führen die Lichtquellen (z.B. Laser- oder LED-Lichtquellen) Verlustleistung hauptsächlich gegen die Abdeckscheibe 9 ab, wodurch die Wärme erstens effektiv nach außen geleitet werden kann und zweitens dazu verwendet werden kann, einem Beschlagen oder Vereisen der Abdeckscheibe entgegen zu wirken und andere Kühlmaßnahmen wie z.B. Lüfter entfallen können.

Figur 5 zeigt eine Detaildarstellung eines Strahlenganges eines Reflektors 2 der Leuchtvorrichtung 1. Um ein Ubersprechen des von einzelnen Lichtquellen 3' und 3" abgestrahlten Lichts zu verhindern, ist vorgesehen sein, dass die erste Lichtquelle 3' unter ersten Einstrahlwinkeln α' und die zweite Lichtquelle 3" unter zweiten Einstrahlwinkeln α" auf die jeweiligen Reflexionsteilflächen 2a' bzw. 2a" strahlen, wobei jede Reflexionsteilfläche 2a' bzw. 2a" einen Neigungswinkel β' bzw. β" aufweist, der den jeweiligen Einstrahlwinkel α' bzw. α" der nicht zugeordneten Lichtquelle 3" bzw. 3' übertrifft, wobei die Winkel auf die optische Achse des Reflektors bezogen sind. Anders ausgedrückt, bedeutet dies, das die ersten Reflexionsteilflächen 2a' der ersten Lichtquelle 3' zugeordnet sind, wobei aufgrund der abweichenden räumlichen Lage der einzelnen Reflexionsteilflächen 2a' zueinander jede Reflexionsteilfläche 2a' einen anderen Winkel α' (jede Reflexionsteilfläche 2a' ist dadurch einem anderen Einstrahlwinkel α' und Neigungswinkel β' zugeordnet - zu besseren Übersicht wurden die Winkel nur zu einer einzelnen Reflexionsteilfläche 2a' mit Bezugszeichen versehen) in Bezug auf die erste Lichtquelle 3' einnimmt. Jede Reflexionsteilfläche 2a' ist dabei so geneigt, dass sie nicht durch die zweite Lichtquelle 3" bestrahlt werden kann. Beispielsweise ist die erste Reflexionsteilfläche 2a', der in Fig. 5 das Bezugszeichen β' zugeordnet ist, geringer geneigt, als der Einstrahlwinkel α" der zweiten Lichtquelle 3". Dadurch wird eine Bestrahlung der betreffenden ersten Reflexionsteilfläche 2a' durch die zweite Lichtquelle 3" verhindert. Selbiges trifft in analoger Weise auf die zweiten Reflexionsteilflächen 2a" zu.

## Patentansprüche

1. Leuchtvorrichtung (1) für einen Kraftfahrzeugscheinwerfer, umfassend
- einen Reflektor (2) mit einer Reflexionsgesamtfläche (2a) zur Reflexion von Licht zumindest teilweise in Richtung einer optischen Achse (x) des Reflektors (2),
- eine erste und eine zweite Lichtquelle (3', 3") zur Einstrahlung von Licht auf den Reflektor (2), wobei die erste und die zweite Lichtquelle (3', 3") zumindest in einer Richtung normal zur optischen Achse (x) des Reflektors (2) voneinander beabstandet sind,
wobei die Reflexionsgesamtfläche (2a) des Reflektors (2) eine Anzahl von der ersten Lichtquelle (3') zugewandten ersten Reflexionsteilflächen (2a') aufweist, die zur Abbildung des von der ersten Lichtquelle (3') eingestrahlten Lichtes in Form zumindest einer ersten Lichtverteilung einer ersten Lichtfunktion eingerichtet sind,
wobei die Reflexionsgesamtfläche (2a) des Reflektors (2) eine Anzahl von der zweiten Lichtquelle (3") zugewandten zweiten Reflexionsteilflächen (2a") aufweist, die zur Abbildung des von der zweiten Lichtquelle (3") eingestrahlten Lichtes in Form einer zweiten Lichtverteilung einer zweiten Lichtfunktion eingerichtet sind, wobei die erste Lichtverteilung von der zweiten Lichtverteilung abweicht, wobei die Reflexionsgesamtfläche (2a) des Reflektors (2) zumindest teilweise aus abwechselnd nebeneinander angeordneten ersten und zweiten Reflexionsteilflächen (2a', 2a") zusammengesetzt ist,
wobei die erste und die zweite Lichtquelle (3', 3") dergestalt in einem vor dem Reflektor (2) liegenden Bereich angeordnet sind, dass ihr abgestrahltes Licht zumindest teilweise entgegen der Richtung der optischen Achse (x) des Reflektors (2) auf den Reflektor (2) gestrahlt wird, **dadurch gekennzeichnet, dass** die Leuchtvorrichtung (1) eine Abbildungsoptik (4) aufweist, die dem Reflektor (2) zur Abbildung zumindest eines Teils des von dem Reflektor (2) reflektierten Lichtes nachgelagert ist, wobei vorzugsweise die Abbildungsoptik (4) Mikrostrukturen (5) zur gezielten Beeinflussung der durch die Abbildungsoptik (4) abgestrahlten Lichtverteilung aufweist, wobei der Reflektor (2) einstückig mit einem lichtleitenden Körper (6) ausgebildet ist, der die Abbildungsoptik (4) umfasst, indem der Reflektor (2) an einem lichtreflektierenden Endabschnitt (6a) des lichtleitenden Körpers (6) ausgebildet ist.

2. Leuchtvorrichtung (1) nach Anspruch 1, wobei die erste Lichtfunktion und die zweite Lichtfunktion ausgewählt sind aus der Gruppe
- Tagfahrlicht, Positionslicht, Seitenmarkierungslicht, Blinklicht, Abblendlicht, Fernlicht, statisches Kurvenlicht, Abbiegelicht,
wobei die erste und die zweite Lichtfunktion voneinander abweichen.

3. Leuchtvorrichtung (1) nach Anspruch 1 oder 2, wobei die ersten und/oder zweiten Reflexionsteilflächen (2a', 2a") Mikrostrukturen aufweisen, die zur Ablenkung von Licht hin zu einer dritten Lichtverteilung eingerichtet sind.

4. Leuchtvorrichtung (1) nach einem der Ansprüche 1 bis 3, wobei die Gesamtreflexionsfläche (2a) ausschließlich aus nebeneinander angeordneten ersten und zweiten Reflexionsteilflächen (2a', 2a") besteht.

5. Leuchtvorrichtung (1) nach Anspruch 1 oder 3, wobei die Gesamtreflexionsfläche (2a) zumindest eine dritte Reflexionsteilfläche, vorzugsweise eine Anzahl dritter Reflexionsteilflächen, zur Erzeugung einer weiteren Lichtverteilung aufweist, wobei vorzugsweise die zumindest eine dritte Reflexionsteilfläche der ersten und/ oder der zweiten Lichtquelle (3', 3") zugewandt ist, wobei besonders bevorzugt die Leuchtvorrichtung (1) eine dritte Lichtquelle aufweist, und die dritte Reflexionsteilfläche der dritten Lichtquelle zugewandt ist.

6. Leuchtvorrichtung (1) nach Anspruch 5, wobei die Leuchtvorrichtung (1) einen Lichtsensor zur Überprüfung der Lichtfunktion zumindest einer der Lichtquellen aufweist, wobei die durch die zumindest eine dritte Reflexionsteilfläche erzeugte Lichtverteilung dergestalt ausgebildet ist und der Lichtsensor (8) dergestalt angeordnet ist, dass die durch die zumindest eine dritte Reflexionsfläche erzeugte Lichtverteilung auf den Lichtsensor (8) einstrahlt.

7. Leuchtvorrichtung (1) nach einem der Ansprüche 5 oder 6, wobei die durch die zumindest eine dritte Reflexionsteilfläche erzeugte Lichtverteilung eine Lichtverteilung einer Lichtfunktion ist, die aus der folgenden Gruppe ausgewählt ist: Tagfahrlicht, Positionslicht, Seitenmarkierungslicht, Fahrtrichtungsanzeigelicht, Abblendlicht, Fernlicht, statisches Kurvenlicht, Abbiegelicht.

8. Leuchtvorrichtung (1) nach einem der vorhergehenden Ansprüche, wobei einzelne Reflexionsteilflächen, insbesondere die ersten und zweiten Reflexionsteilflächen (2a', 2a"), streifenförmig ausgebildet und nebeneinander angeordnet sind, wobei nebeneinander angeordnete Streifen miteinander verbunden sind.

9. Leuchtvorrichtung (1) nach einem der vorhergehenden Ansprüche, wobei die erste Lichtquelle (3') unter ersten Einstrahlwinkeln (α') und die zweite Lichtquelle (3") unter zweiten Einstrahlwinkeln (α") auf die jeweiligen Reflexionsteilflächen (2a', 2a") strahlen, wobei jede Reflexionsteilfläche einen Neigungswinkel (β', β") aufweist, der den jeweiligen Einstrahlwinkel (α',α") der nicht zugeordneten Lichtquelle (3", 3') übertrifft, wobei die Winkel (α', α", β', β") auf die optische Achse (x) des Reflektors (2) bezogen sind.

10. Leuchtvorrichtung (1) nach einem der vorhergehenden Ansprüche, wobei einzelne Reflexionsteilflächen, insbesondere die ersten und zweiten Reflexionsteilflächen (2a', 2a"), als nebeneinander angeordnete streifenförmige Flächen an der Oberfläche des Endabschnitts (6a) ausgebildet sind, wobei die ersten und die zweiten Reflexionsteilflächen (2a', 2a") zueinander geneigt sind, wobei vorzugsweise die streifenförmigen Flächen mit einer lichtreflektierenden Schicht beschichtet sind.

11. Leuchtvorrichtung (1) nach einem der vorhergehenden Ansprüche, wobei zumindest zwischen dem Reflektor (2) und der ersten und der zweiten Lichtquelle (3', 3") jeweils ein Kollimatorelement (7) zur Bündelung des Lichtes in Richtung des Reflektors (2) angeordnet ist.

12. Fahrzeugscheinwerfer, insbesondere Kraftfahrzeugscheinwerfer, umfassend eine Leuchtvorrichtung (1) nach einem der vorhergehenden Ansprüche sowie eine Abdeckscheibe (9), wobei die Leuchtvorrichtung (1) dergestalt angeordnet ist, dass die Rückseite der Lichtquellen (3', 3") der Abdeckscheibe (9) zugewandt ist.

## Claims

1. Lighting device (1) for a motor vehicle headlamp, comprising
- a reflector (2) having an overall reflection surface (2a) for reflecting light at least partially in the direction of an optical axis (x) of the reflector (2),
- first and second light sources (3', 3") for irradiating light onto the reflector (2), the first and second light sources (3', 3") being spaced apart from each other at least in a direction normal to the optical axis (x) of the reflector (2),
wherein the overall reflection surface (2a) of the reflector (2) has a number of first reflection partial surfaces (2a') facing the first light source (3'), which are arranged for imaging the light irradiated by the first light source (3') in the form of at least a first light distribution of a first light function,
wherein the overall reflection surface (2a) of the reflector (2) has a number of second reflection partial surfaces (2a") facing the second light source (3"), which are set up for imaging the light irradiated by the second light source (3") in the form of a second light distribution of a second light function, wherein the first light distribution differs from the second light distribution, wherein the total reflection surface (2a) of the reflector (2) is at least partially composed of alternately juxtaposed first and second reflection sub-surfaces (2a', 2a")
the first and second light sources (3', 3") being arranged in a region located in front of the reflector (2) in such a way that their emitted light is at least partially radiated onto the reflector (2) counter to the direction of the optical axis (x) of the reflector (2), **characterized in that** the lighting device (1) has imaging optics (4) which are arranged downstream of the reflector (2) for imaging at least part of the light reflected by the reflector (2), the imaging optics (4) preferably having microstructures (5) for selectively influencing the light distribution emitted by the imaging optics (4), the reflector (2) being formed integrally with a light-conducting body (6) which comprises the imaging optics (4), **in that** the reflector (2) is formed on a light-reflecting end portion (6a) of the light-conducting body (6).

2. Lighting device (1) according to claim 1, wherein the first light function and the second light function are selected from the group consisting of.
- Daytime running light, position light, side marker light, turn signal light, low beam light, high beam light, static cornering light, turning light,
wherein the first and second light functions differ from one another.

3. Lighting device (1) according to claim 1 or 2, wherein the first and/or second reflection partial surfaces (2a', 2a") have microstructures which are set up to deflect light towards a third light distribution.

4. Lighting device (1) according to one of claims 1 to 3, wherein the total reflection surface (2a) consists exclusively of first and second partial reflection surfaces (2a', 2a") arranged next to one another.

5. Lighting device (1) according to claim 1 or 3, wherein the total reflection surface (2a) comprises at least one third reflection partial surface, preferably a number of third reflection partial surfaces, for generating a further light distribution, wherein preferably the at least one third reflection partial surface faces the first and/or the second light source (3', 3"), wherein particularly preferably the lighting device (1) comprises a third light source, and the third reflection partial surface faces the third light source.

6. Lighting device (1) according to claim 5, wherein the lighting device (1) has a light sensor for checking the light function of at least one of the light sources, wherein the light distribution generated by the at least one third reflection partial surface is designed in such a way and the light sensor (8) is arranged in such a way that the light distribution generated by the at least one third reflection partial surface radiates onto the light sensor (8).

7. Lighting device (1) according to one of claims 5 or 6, wherein the light distribution generated by the at least one third reflection surface is a light distribution of a light function selected from the following group: daytime running light, position light, side marker light, direction indicator light, low beam light, high beam light, static cornering light, turning light.

8. Lighting device (1) according to one of the preceding claims, wherein individual reflection partial surfaces, in particular the first and second reflection partial surfaces (2a', 2a"), are designed in strip form and are arranged next to one another, wherein strips arranged next to one another are connected to one another.

9. Lighting device (1) according to one of the preceding claims, wherein the first light source (3') radiates at first angles of incidence (α') and the second light source (3") radiates at second angles of incidence (α") onto the respective reflection partial surfaces (2a', 2a"), each reflection partial surface having an angle of inclination (β', β") which exceeds the respective angle of incidence (α',α") of the unassigned light source (3", 3'), the angles (α', α", β', β") being related to the optical axis (x) of the reflector (2).

10. Lighting device (1) according to one of the preceding claims, wherein individual reflection partial surfaces, in particular the first and second reflection partial surfaces (2a', 2a"), are formed as strip-shaped surfaces arranged next to one another on the surface of the end section (6a), wherein the first and second reflection partial surfaces (2a', 2a") are inclined to one another, wherein preferably the strip-shaped surfaces are coated with a light-reflecting layer.

11. Lighting device (1) according to one of the preceding claims, wherein at least between the reflector (2) and the first and the second light source (3', 3") in each case a collimator element (7) is arranged for focusing the light in the direction of the reflector (2).

12. Vehicle headlamp, in particular motor vehicle headlamp, comprising a lighting device (1) according to one of the preceding claims and a cover lens (9), the lighting device (1) being arranged in such a way that the rear side of the light sources (3', 3") faces the cover lens (9).

## Revendications

1. Dispositif d'éclairage (1) pour un projecteur de véhicule automobile, comprenant
- un réflecteur (2) ayant une surface totale de réflexion (2a) pour réfléchir la lumière au moins partiellement dans la direction d'un axe optique (x) du réflecteur (2),
- une première et une deuxième source de lumière (3', 3") pour irradier de la lumière sur le réflecteur (2), la première et la deuxième source de lumière (3', 3") étant espacées l'une de l'autre au moins dans une direction normale à l'axe optique (x) du réflecteur (2),
la surface totale de réflexion (2a) du réflecteur (2) présentant un certain nombre de premières surfaces partielles de réflexion (2a') tournées vers la première source lumineuse (3'), qui sont aménagées pour reproduire la lumière rayonnée par la première source lumineuse (3') sous la forme d'au moins une première répartition lumineuse d'une première fonction lumineuse,
la surface totale de réflexion (2a) du réflecteur (2) présentant un certain nombre de deuxièmes surfaces partielles de réflexion (2a") tournées vers la deuxième source lumineuse (3"), qui sont aménagées pour reproduire la lumière rayonnée par la deuxième source lumineuse (3") sous la forme d'une deuxième répartition de lumière d'une deuxième fonction lumineuse, la première distribution de lumière étant différente de la deuxième distribution de lumière, la surface totale de réflexion (2a) du réflecteur (2) étant composée au moins en partie de premières et de deuxièmes surfaces partielles de réflexion (2a', 2a") disposées en alternance les unes à côté des autres,
la première et la deuxième sources lumineuses (3', 3") étant disposées dans une zone située devant le réflecteur (2) de telle sorte que leur lumière émise est au moins partiellement rayonnée sur le réflecteur (2) en sens inverse de la direction de l'axe optique (x) du réflecteur (2), **caractérisé en ce que** le dispositif lumineux (1) présente une optique de reproduction (4) qui est placée en aval du réflecteur (2) pour reproduire au moins une partie de la lumière réfléchie par le réflecteur (2), l'optique de reproduction (4) présentant de préférence des microstructures (5) pour influencer de manière ciblée la répartition de la lumière émise par l'optique de reproduction (4), le réflecteur (2) étant réalisé d'une seule pièce avec un corps conducteur de lumière (6) qui comprend l'optique de reproduction (4), **en ce que** le réflecteur (2) est réalisé sur une section d'extrémité (6a) réfléchissant la lumière du corps conducteur de lumière (6).

2. Dispositif d'éclairage (1) selon la revendication 1, dans lequel la première fonction d'éclairage et la deuxième fonction d'éclairage sont choisies parmi le groupe suivant
- feux de jour, feux de position, feux de position latéraux, feux clignotants, feux de croisement, feux de route, feux de virage statiques, feux de virage,
la première et la deuxième fonction d'éclairage étant différentes l'une de l'autre.

3. Dispositif d'éclairage (1) selon la revendication 1 ou 2, dans lequel les premières et/ou deuxièmes surfaces partielles de réflexion (2a', 2a") présentent des microstructures qui sont agencées pour dévier la lumière vers une troisième distribution de lumière.

4. Dispositif d'éclairage (1) selon l'une des revendications 1 à 3, dans lequel la surface de réflexion totale (2a) se compose exclusivement de premières et de deuxièmes surfaces partielles de réflexion (2a', 2a") disposées côte à côte.

5. Dispositif d'éclairage (1) selon la revendication 1 ou 3, dans lequel la surface de réflexion totale (2a) présente au moins une troisième surface partielle de réflexion, de préférence un nombre de troisièmes surfaces partielles de réflexion, pour produire une autre répartition de la lumière, dans lequel de préférence la au moins une troisième surface partielle de réflexion est tournée vers la première et/ou la deuxième source lumineuse (3', 3"), de manière particulièrement préférée le dispositif d'éclairage (1) présentant une troisième source lumineuse, et la troisième surface partielle de réflexion étant tournée vers la troisième source lumineuse.

6. Dispositif d'éclairage (1) selon la revendication 5, dans lequel le dispositif d'éclairage (1) présente un capteur de lumière pour contrôler la fonction d'éclairage d'au moins une des sources de lumière, la répartition de la lumière générée par la au moins une troisième surface partielle de réflexion étant réalisée de telle sorte et le capteur de lumière (8) étant disposé de telle sorte que la répartition de la lumière générée par la au moins une troisième surface de réflexion rayonne sur le capteur de lumière (8).

7. Dispositif d'éclairage (1) selon l'une des revendications 5 ou 6, dans lequel la répartition lumineuse générée par ladite au moins une troisième surface partielle de réflexion est une répartition lumineuse d'une fonction d'éclairage choisie dans le groupe suivant : éclairage diurne, éclairage de position, éclairage de marquage latéral, éclairage d'indication de direction, éclairage de croisement, éclairage de route, éclairage statique de virage, éclairage de changement de direction.

8. Dispositif d'éclairage (1) selon l'une des revendications précédentes, dans lequel des surfaces partielles de réflexion individuelles, en particulier les premières et deuxièmes surfaces partielles de réflexion (2a', 2a"), sont réalisées en forme de bandes et sont disposées les unes à côté des autres, des bandes disposées les unes à côté des autres étant reliées entre elles.

9. Dispositif d'éclairage (1) selon l'une des revendications précédentes, dans lequel la première source lumineuse (3') rayonne sous des premiers angles d'incidence (α') et la deuxième source lumineuse (3") rayonne sous des deuxièmes angles d'incidence (α") sur les surfaces partielles de réflexion respectives (2a', 2a"), chaque surface partielle de réflexion présentant un angle d'inclinaison (β', β") qui dépasse l'angle d'incidence respectif (α',α") de la source lumineuse non associée (3", 3'), les angles (α', α", β', β") étant rapportés à l'axe optique (x) du réflecteur (2).

10. Dispositif d'éclairage (1) selon l'une des revendications précédentes, dans lequel des surfaces partielles de réflexion individuelles, en particulier les premières et les deuxièmes surfaces partielles de réflexion (2a', 2a"), sont réalisées sous forme de surfaces en forme de bandes disposées les unes à côté des autres sur la surface de la section d'extrémité (6a), les premières et les deuxièmes surfaces partielles de réflexion (2a', 2a") étant inclinées les unes par rapport aux autres, les surfaces en forme de bandes étant de préférence revêtues d'une couche réfléchissant la lumière.

11. Dispositif d'éclairage (1) selon l'une des revendications précédentes, dans lequel un élément collimateur (7) est disposé au moins entre le réflecteur (2) et la première et la deuxième source lumineuse (3', 3") pour concentrer la lumière en direction du réflecteur (2).

12. Phare de véhicule, en particulier phare de véhicule automobile, comprenant un dispositif d'éclairage (1) selon l'une des revendications précédentes ainsi qu'une plaque de recouvrement (9), le dispositif d'éclairage (1) étant disposé de telle sorte que la face arrière des sources lumineuses (3', 3") est tournée vers la plaque de recouvrement (9).
